# EUROPÄISCHE PATENTSCHRIFT

(11) **EP 2 428 727 B1**
(45) Veröffentlichungstag und Bekanntmachung des Hinweises auf die Patenterteilung: **13.11.2013**
(21) Anmeldenummer: 11170398.9
(22) Anmeldetag: 17.06.2011
(51) Int. Cl.: F21V 7/04, F21V 7/09

(54) **Leuchten-Reflektor sowie Vorrichtung zu dessen Herstellung**
Light reflector and method and device for its manufacture
Réflecteur à lampes et son dispositif de fabrication

(30) Priorität: 25.08.2010 EP 10173980
(43) Veröffentlichungstag der Anmeldung: 14.03.2012
(73) Patentinhaber: Jordan Reflektoren GmbH & Co.KG, 42389 Wuppertal (DE)
(72) Erfinder: Elfmann, Kai, 42279 Wuppertal (DE); Laftsidis, Ioannis, 42113 Wuppertal (DE); Möcking, Andreas, 58332 Schwelm (DE)
(74) Vertreter: Patentanwälte Dr. Solf & Zapf

(56) Entgegenhaltungen:
- EP-A1- 1 643 186
- EP-A1- 1 890 079
- EP-A2- 2 019 254
- EP-A2- 2 204 607
- EP-B1- 1 632 713
- WO-A1-93/21473
- DE-A1-102007 016 748
- DE-T2- 69 130 738

## Beschreibung

Die vorliegende Erfindung betrifft zunächst gemäß dem Oberbegriff des Anspruchs 1 einen Leuchten-Reflektor, bestehend aus einem hohlen, schalenförmig gewölbten, und zwar insbesondere rotationssymmetrisch parabolförmigen Reflektorkörper mit einer inneren Reflexionsfläche und mit einem in Richtung seiner Längsmittelachse zwischen einer hinteren, kleineren Leuchtmittelöffnung und einer vorderen, größeren Lichtaustrittsöffnung zunehmenden Innendurchmesser, wobei die Reflexionsfläche in eine Vielzahl von strukturierten Facetten unterteilt ist, die jeweils eine zumindest in einer Flächenrichtung mit einem Krümmungsradius gewölbte Facettenfläche aufweisen, und wobei die Facetten in einer gitternetzartigen Struktur einerseits in Umfangsrichtung in konzentrischen Ringgruppen und andererseits in radialsymmetrisch zwischen der Leuchtmittelöffnung und der Lichtaustrittsöffnung angeordnete Spaltengruppen angeordnet sind.

Weiterhin betrifft die Erfindung gemäß dem Oberbegriff des Anspruchs 8 auch eine Vorrichtung zur Herstellung eines solchen Leuchten-Reflektors, bestehend aus einem Drückformkörper mit einer dem Inneren des herzustellenden Reflektorkörpers angepassten Negativkontur mit entsprechenden Facetten-Negativflächen, wobei die Facetten-Negativflächen in einer gitternetzartigen Struktur einerseits in Umfangsrichtung in konzentrischen Ringgruppen und andererseits in radialsymmetrischen Spaltengruppen angeordnet sind.

Eine Leuchte mit einem Reflektorelement der gattungsgemäßen Art ist in der EP 1 632 713 B1 beschrieben. Durch die zweifach, insbesondere sphärisch gewölbten Oberflächen der einzelnen Facetten - dort "Segmente" genannt - soll eine Streuung (Auffächerung) zur Vergleichmäßigung des von einer Lampe ausgesandten Lichtes für eine homogenere Ausleuchtung erreicht werden. Konkret ist dazu vorgesehen, dass die Krümmungsradien der Segmente zwischen einem inneren Scheitelbereich des Reflektorelementes und der äußeren Lichtaustrittsöffnung mit zunehmendem Abstand vom Scheitelbereich ebenfalls zunehmen sollen. Das bekannte Reflektorelement soll vorzugsweise aus gedrücktem Aluminium bestehen, wobei eine Aluminiumronde, also eine kreisförmige Scheibe, entlang einem rotierenden Zapfen (Drückformkörper) bewegt wird, so dass sich der Zapfen (Patrize) in der Aluminiumronde abbildet. Diese Herstellung durch Umformen im Drückverfahren hat allerdings erfahrungsgemäß den Nachteil von sehr großen Fertigungstoleranzen. Insbesondere im Bereich der einzelnen Facetten kommt es in aller Regel unvermeidbar zu großen Abweichungen zwischen den eigentlich gewollten und deshalb bei den Facetten-Negativflächen des Drückformkörpers mit umgekehrter (negativer) Krümmung vorgegebenen Krümmungsradien einerseits und den am fertigen gedrückten Reflektorkörper tatsächlich vorhandenen Krümmungsradien andererseits. Deshalb ist es zumindest fraglich, ob die von innen nach außen zunehmenden Radien gemäß EP 1 632 713 B1 in der Praxis überhaupt realisierbar, d. h. reproduzierbar im Drückverfahren herstellbar sind.

Das Dokument EP 1 890 079 A1 beschreibt einen Reflektor insbesondere für Gasentladungslampen. Auch dieser bekannte Reflektor ist als Facettenreflektor mit einer Vielzahl von Facetten ausgebildet, die in radialen und kreisförmigen Spalten bzw. Reihen angeordnet und als Zylinderfacetten und/oder sphärische Facetten ausgebildet sind. Die Facetten sollen mit Radien gekrümmt sein, die Werte zwischen 9,1 mm und 150 mm annehmen, wobei Facetten mit jeweils gleichen Radien derart spiralförmig angeordnet sein sollen, dass die Facetten innerhalb jeder Spalte bzw. Reihe periodisch, und zwar entsprechend einem Sinusverlauf zu- und abnehmen. Dies bedeutet, dass die Radien jeweils über mehrere in einer Reihe/Spalte hintereinanderliegende Facetten sukzessive zu- und abnehmen, was somit bezüglich der radialen Spalten bereichsweise dem Stand der Technik gemäß der zuvor genannten EP 1 632 713 B1 entspricht. Allerdings soll im Gegensatz dazu der Reflektor gemäß EP 1 890 079 A1 aus Glas mit einer reflektierenden Beschichtung bestehen. Deshalb liegt hier nicht die zuvor erläuterte Herstellungsproblematik vor. Der vorliegenden Erfindung liegt die Aufgabe zu Grunde, einen Leuchten-Reflektor der eingangs beschriebenen, gattungsgemäßen Art zu schaffen, der weitgehend unabhängig von den Herstellungstoleranzen eine optimale, homogene Lichtabstrahlung gewährleistet. Außerdem soll auch eine entsprechend optimierte Vorrichtung zur Herstellung des erfindungsgemäßen Reflektors geschaffen werden.

Erfindungsgemäß wird dies durch einen Reflektor mit den Merkmalen des unabhängigen Anspruchs 1 bzw. durch eine Vorrichtung gemäß Anspruch 8 erreicht. Vorteilhafte Ausgestaltungen sind in den abhängigen Ansprüchen enthalten.

Demnach zeichnet sich der erfindungsgemäße Leuchten-Reflektor dadurch aus, dass die Facettenflächen zumindest innerhalb eines Teilbereiches von mindestens 50 % der Reflexionsfläche - bezogen auf deren radiale und axiale Erstreckung zwischen der Leuchtmittelöffnung und der Lichtaustrittsöffnung - hinsichtlich der Größe von jeweils mindestens einem ihrer Krümmungsradien derart ausgelegt sind, dass die in jeder Spaltengruppe hintereinanderliegenden Facetten regelmäßig zwischen den einzelnen direkt benachbarten Facetten abwechselnd ansteigende und wieder abfallende oder abfallende und wieder ansteigende Krümmungsradien aufweisen. Dies bedeutet, dass die Krümmungsradien von innen nach außen zwischen einzelnen direkt benachbarten Facetten abwechselnd größer und kleiner bzw. kleiner und größer werden, je nachdem, ob mit einem kleineren oder einem größeren Radius begonnen wird. Daraus resultieren jeweils Radien-Differenzen, die - analog zu einer mathematischen "alternierenden Reihe" - alternierend wechselnde Vorzeichen (+/-) aufweisen. So können sich von innen nach außen z. B. jeweils ein größerer Radius und ein kleinerer Radius abwechseln. Erfindungsgemäß handelt es sich somit um einen regelmäßig wechselnden Radien-Größen-Verlauf zwischen einzelnen Facetten. Die aus den alternierend unterschiedlichen Radien resultierenden Radien-Differenzen können sich allerdings in ihren Beträgen voneinander unterscheiden, so dass es sich um qualitativ zumindest mit einem Mindestwert vorhandene Differenzen und nicht unbedingt auch um quantitativ genau definierte Differenzen handelt.

Um die alternierenden Radien-Differenzen auch bei dem fertigen gedrückten Reflektorkörper sicherzustellen, ist bei der erfindungsgemäßen Vorrichtung bevorzugt vorgesehen, dass - zumindest innerhalb eines entsprechenden Teilbereiches von mindestens 50 % der Außenfläche - jeweils zwei in jeder Spaltengruppe direkt benachbarte und hinsichtlich ihrer Krümmungsradien unterschiedliche Facetten-Negativflächen derart ausgelegt sind, dass der jeweils kleinere Krümmungsradius um mindestens 25 % kleiner als der jeweils größere Krümmungsradius ist, d. h. der jeweils kleinere Radius entspricht maximal 75 % des jeweils größeren Radius. Soll beispielswiese der größere Radius 10 mm betragen, so wäre der kleinere Radius mit maximal 7,5 mm vorzugeben. Mit dieser Mindest-Differenz von 25 % kann bei dem mit der erfindungsgemäßen Vorrichtung hergestellten, d. h. auf den erfindungsgemäßen Drückformkörper gedrückten Reflektor der alternierend steigende und fallende Radien-Verlauf reproduzierbar sichergestellt werden.

Aus den erfindungsgemäß alternierend ihre Größe wechselnden Krümmungsradien resultiert eine sehr gute Lichtvergleichmäßigung durch eine variierende Lichtstreuung in den unterschiedlich gekrümmten Flächenbereichen der Facetten.

In der anschließenden Beschreibung wird die Erfindung anhand eines bevorzugten Ausführungsbeispiels und einiger Ausführungsvarianten genauer beschrieben. Es zeigen:
Fig. 1 eine Ansicht in axialer Richtung in den Innenbereich eines erfindungsgemäßen Leuchten-Reflektors,
Fig. 2 einen Axialschnitt in der diametralen Schnittebene II-II gemäß Fig. 1 in einer im inneren Bereich der Reflexionsfläche vereinfachten Darstellung,
Fig. 3 eine schematische, vergrößerte Perspektivansicht im Bereich einer Facette in einer ersten Ausführung. d. h. in einer Mindestausführung mit nur einfacher Krümmung,
Fig. 4 eine Ansicht analog zu Fig. 3 in einer bevorzugten Ausführung mit zweifacher Krümmung,
Fig. 5 eine Perspektivansicht eines Beispiels eines Drückformkörpers zur Herstellung des Reflektors,
Fig. 6 eine alternative Ausgestaltung des erfindungsgemäßen Reflektors in einer Axialansicht in den Innenbereich analog zu Fig. 1 und
Fig. 7 eine axiale Draufsicht (entsprechend dem Ansichtsrichtungspfeil VII in Fig. 5) auf einen Drückformkörper für die Reflektor-Ausführung nach Fig. 6.

In den verschiedenen Figuren sind gleiche Teile stets mit den gleichen Bezugszeichen versehen.

Zu der anschließenden Beschreibung wird ausdrücklich betont, dass die Erfindung nicht auf die Ausführungsbeispiele und dabei nicht auf alle oder mehrere Merkmale von beschriebenen Merkmalskombinationen beschränkt ist, vielmehr kann jedes einzelne Teilmerkmal des/jedes Ausführungsbeispiels auch losgelöst von allen anderen im Zusammenhang damit beschriebenen Teilmerkmalen für sich und auch in Kombination mit beliebigen Merkmalen eines anderen Ausführungsbeispiels sowie auch unabhängig von den Anspruchs-Rückbeziehungen eine erfinderische Bedeutung haben.

Ein erfindungsgemäßer Leuchten-Reflektor 1 besteht aus einem hohlen, schalenförmig gewölbten Reflektorkörper 2 mit einer inneren Reflexionsfläche 4. Der Reflektorkörper 2 weist einen in Richtung einer Längsmittelachse 6 von einer hinteren, kleineren Leuchtmittelöffnung 8 in radialer und axialer Richtung gesehen bis zu einer vorderen, größeren Lichtaustrittsöffnung 10 zunehmenden, jeweils senkrecht zur Längsmittelachse 6 gemessenen Innendurchmesser auf. Bevorzugt ist der Reflektorkörper 2 rotationssymmetrisch parabolförmig ausgebildet. Im Bereich der Leuchtmittelöffnung 8 kann ein nicht dargestelltes Leuchtmittel so angeordnet werden, dass das von ihr ausgesandte Licht zumindest anteilig durch Reflexion über die Reflexionsfläche 4 nach außen aus der Lichtaustrittsöffnung 10 abgestrahlt wird. Als Leuchtmittel kann mit Vorteil auch ein flächiges LED-Element in der Ebene der Leuchtmittelöffnung 8 oder parallel dazu angeordnet werden.

Zumindest ein überwiegender Teil der Reflexionsfläche 4 ist in eine Vielzahl von strukturierten Facetten 12 unterteilt, die in Fig. 2 zur Vereinfachung nur bereichsweise dargestellt sind. Jede Facette 12 weist eine zumindest in einer Flächenrichtung gewölbt verlaufende Facettenfläche 14 auf.

Dazu wird auf Fig. 3 verwiesen, wonach die Facettenfläche 14 in nur einer durch eine strichpunktierte Krümmungslinie X veranschaulichten Flächenrichtung mit einem Krümmungsradius R1 gewölbt bzw. gekrümmt verläuft. Die Krümmungslinie X verläuft mit der gleichen Krümmung R1 über die Facettenfläche 14. Diese nur einfach gekrümmte Facette 12 kann auch als Zylinderfacette bezeichnet werden, weil sie der Form eines Teilabschnittes einer Zylinderfläche entspricht.

In der bevorzugten Ausführung nach Fig. 4 ist aber die Facettenfläche 14 - zusätzlich zu der Krümmung in der Flächenrichtung X - auch in einer zweiten, durch eine strichpunktierte Krümmungslinie Y veranschaulichten Flächenrichtung gekrümmt, und zwar mit einem Krümmungsradius R2. Die Radien R1 und R2 können gleich oder unterschiedlich sein. Die Krümmungslinien X, Y verlaufen zweckmäßig senkrecht zueinander jeweils mittig über die Facettenfläche 14. Bei gleichen Radien R1 = R2 handelt es sich um sphärische Facetten, wobei die Facettenflächen 14 als Kugelabschnitte ausgebildet sind und daher auch als Kugelfacetten bezeichnet werden können.

Alternativ zu Fig. 3 kann die Facettenfläche 14 grundsätzlich auch als Zylinderfacette nur in der Flächenrichtung Y gewölbt sein.

Die Facetten 12 sind in einer gitternetzartigen, insbesondere spinnennetzartigen GitterStruktur - siehe dazu insbesondere die Axialansicht in Fig. 1 - einerseits in Umfangsrichtung in konzentrischen, bezüglich der Längsmittelachse 6 koaxialen Ringgruppen A sowie andererseits in radialer und axialer Richtung in radialsymmetrisch über den Umfang verteilten Spaltengruppen B angeordnet. Jede Spaltengruppe B erstreckt sich gemäß Fig. 1 zumindest bereichsweise zwischen der inneren Leuchtmittelöffnung 8 und der äußeren Lichtaustrittsöffnung 10 sowie in Umfangsrichtung über einen Winkel α, der sich aus dem Umfang 360° geteilt durch die Anzahl der Spaltengruppen B ergibt. Durch diese Ausführung ist jede Facette 12 in einer Draufsicht etwa trapezförmig ausgebildet (siehe Fig. 1). Zudem verläuft bevorzugt die erste Krümmungslinie X mit dem ersten Krümmungsradius R1 jeder Facettenfläche 14 in einer radialen bzw. diametralen, von der Längsmittelachse 6 definierten Ebene. Die zweite Krümmungslinie Y jeder Facettenfläche 14 verläuft mit dem zweiten Krümmungsradius R2 in Umfangsrichtung des Reflektorkörpers 2 und somit in einer zur Längsmittelachse 6 senkrechten Ebene.

Wie schon erwähnt können hierbei die zwei Krümmungsradien R1, R2 jeder Facettenfläche 14 unterschiedlich groß sein. Bevorzugt sind allerdings die Facettenflächen 14 jeweils sphärisch gewölbt, wobei die zwei Krümmungsradien R1, R2 gleich groß sind.

Erfindungsgemäß ist nun zumindest in einem Teilbereich der Reflexionsfläche 4 von mindestens 50 % - bezogen auf die axiale und radiale Flächenerstreckung zwischen den Öffnungen 8 und 10 - vorgesehen, dass die Facettenflächen 14 hinsichtlich der Größe zumindest jeweils eines ihrer Krümmungsradien R1 und/oder R2 derart ausgelegt sind, dass in Axial- und Radialrichtung zwischen der Leuchtmittelöffnung 8 und der Lichtaustrittsöffnung 10, also innerhalb jeder Spaltengruppe B, die Krümmungsradien R1 und/oder R2 zwischen den einzelnen, jeweils direkt benachbarten Facetten 12 regelmäßig alternierend differierende Größen aufweisen. Grundsätzlich kann sich die Radien-Differenz wahlweise auf R1 und/oder R2 beziehen.

In weiterer bevorzugter Ausgestaltung sind die Facettenflächen 14 des Reflektorkörpers 2 zum Inneren in Richtung der Längsmittelachse 6 hin konvex gewölbt.

Der Reflektor 1 bzw. der Reflektorkörper 2 wird einstückig in einem Umform-Drückverfahren aus einem zunächst ebenen Blechzuschnitt hergestellt, indem der Blechzuschnitt zur Bildung der strukturierten Reflexionsfläche 4 unter Rotation um die Längsmittelachse 6 auf eine beispielhaft in Fig. 5 dargestellte Negativ-Drückform bzw. Patrize, d. h. einen Drückformkörper 16 gedrückt wird. Der Drückformkörper 16 weist eine dem Innenraum des Reflektorkörpers 2 entsprechende Negativkontur auf, wobei auf seiner Außenfläche entsprechende, bevorzugt konkav gewölbte Facetten-Negativflächen 18 strukturiert sind. Entsprechend der Gitternetzstruktur des Reflektorkörpers 2 sind auch die Facetten-Negativflächen 18 des Drückformkörpers 16 in einer spinnennetzartigen Struktur einerseits in Umfangsrichtung in konzentrischen Ringgruppen A' und andererseits in axialer und radialer Richtung in radialsymmetrischen Spaltengruppen B' angeordnet.

Erfindungsgemäß sind hierbei die Facetten-Negativflächen 18 des Drückformkörpers 16 zumindest in einem Teilbereich von mindestens 50 % der Flächenerstreckung in radialer und axialer Richtung hinsichtlich der Größe zumindest jeweils eines ihrer Krümmungsradien R1 'R2' derart ausgelegt, dass die Krümmungsradien innerhalb jeder Spaltengruppe B' regelmäßig alternierend differierende Größen aufweisen. In bevorzugter Ausgestaltung sind jeweils zwei radial direkt benachbarte und hinsichtlich ihrer Krümmungsradien unterschiedliche Facetten-Negativflächen 18 derart ausgelegt, dass der jeweils kleinere Krümmungsradius um mindestens 25 % kleiner als der jeweils größere Krümmungsradius ist, so dass der jeweils kleinere Radius maximal 75 % des größeren Radius beträgt. Vorzugsweise sind hierbei die Facetten-Negativflächen 18 innerhalb jeder Ringgruppe A' mit gleichen Krümmungsradien ausgebildet. Bei dem mit dieser Vorrichtung hergestellten, gedrückten Reflektorkörper 2 können allerdings die Radien innerhalb jeder Kreisringgruppe A' im Rahmen der Herstellungstoleranz voneinander abweichen.

Bei dem in Fig. 1 und 2 veranschaulichten Ausführungsbeispiel können im inneren, an die Leuchtmittelöffnung 8 angrenzenden Bereich z. B. zwei Ringgruppen mit Facetten 12a mit flachen, ebenen Facettenflächen angeordnet sein. Es schließen sich dann Ringgruppen A mit von Gruppe A zu Gruppe A wechselnden Radien R1.1 und R1.2 an. Hierbei kann der Radius R1.1 größer und der Radius R1.2 kleiner sein. Beispielsweise betragen der größere Radius R1.1 27 mm und der kleinere Radius R1.2 19 mm.

Alternativ kann beispielsweise auch eine Ausführung vorgesehen sein, wobei die kleineren Radien 10 mm und die größeren Radien 17 mm betragen.

Die Angaben sind lediglich beispielhaft zu verstehen und beschränken die Erfindung nicht. Zudem beziehen sich die genannten Radien wegen der unvermeidbaren Herstellungstoleranz insbesondere auf die Drückform; der Reflektorkörper 2 kann von den genannten Radien abweichen.

Zudem muss ausdrücklich erwähnt werden, dass wegen der beschriebenen Materialumformung im Drückverfahren die Facetten-Krümmungen im Querschnitt von einer idealen Kreisbogenform abweichen können, so dass sie über die Krümmungen hinweg keine durchgehenden konstanten, einheitlichen Krümmungsradien aufweisen. Vielmehr handelt es sich mehr um unterschiedliche, unregelmäßig mit mehreren verschiedenen Krümmungsradien gekrümmte Freiformflächen, für die Krümmungsradien nicht direkt gemessen werden können, sondern durch Näherung einer Kreisbogenform entsprechend gemittelt werden müssen, um dann den Krümmungsradius des angenäherten Kreisbogens bestimmen zu können. In der Praxis werden die Krümmungsradien insbesondere wie folgt ermittelt:
Zunächst wird der gefertigte Reflektorkörper 2 optisch dreidimensional vermessen, und zwar mit einem Messgerät, welches unter der Bezeichnung "ATOS III SO 4 M" von der Firma GOM mbH (Gesellschaft für optische Messtechnik mbH in Braunschweig) erhältlich ist. In der Ausführung SO (= small objects) ist dieses Gerät besonders zur Vermessung kleiner Objekte - und so auch für den erfindungsgemäßen Reflektor - geeignet. Es handelt sich um einen optischen 3D-Digitalisierer bzw. um eine 3D-Koordinatenmessmaschine, die durch optisches Einscannen dreidimensionale Messdaten eines Bauteils liefert. Das Messgerät basiert auf dem Triangulationsprinzip mit einem digitalen Stereo-Kamera-Aufbau. Anhand von Abbildungsgleichungen der Optiken werden für jeden Kamerapixel unabhängige 3D-Koordinaten automatisch berechnet. Dadurch werden nicht nur einzelne Punkte ermittelt, sondern es wird die ganze Bauteil-Geometrie in einer hochauflösenden Punktewolke erfasst. Das so erfasste Polygonnetz beschreibt präzise die Oberfläche und Geometrie des Bauteils. Daraus werden CAD-Daten erzeugt.

Zur Vermessung des erfindungsgemäßen Reflektors wird anhand der erzeugten CAD-Daten ein Schnitt durch die Mittelpunkte der Facetten 12 jeweils insbesondere in einer Spaltengruppe B gelegt, um den jeweiligen Radius R1 zu bestimmen. Wenn R1 = R2 ist, braucht R2 nicht gesondert bestimmt zu werden. In jedem Facetten-Schnitt wird durch das genannte Gerät Folgendes bewertet:
a) Soll-Radius gemäß einem vorgegebenen 3D-CAD
b) Gemessene Facetten-Wölbungsform (Freiformfläche)
c) Ermittlung eines "Best-Fit-Radius" auf der gemäß b) gemessenen Wölbungsform

In dem Schritt c) wird mit dem genannten Gerät automatisch - anhand einer implementierten Software - eine so genannte "Best-Fit-Annäherung" einer Kreisbogenlinie auf die gemessene Freiformkurve durchgeführt. Der "Best-Fit-Kreisbogen" wird dabei so an die ermittelte Kurvenform angenähert, dass Abweichungen im Mittel für alle Kurvenbereiche minimiert werden. Der Krümmungsradius des so angenäherten "Best-Fit-Kreisbogens" wird als Facetten-Krümmungsradius (z. B. R1) festgelegt.

Die Erfindung ist nicht auf die dargestellten und beschriebenen Ausführungsbeispiele beschränkt, sondern umfasst auch alle im Sinne der Erfindung gleichwirkenden Ausführungen. So weisen bei dem bisher beschriebenen Beispiel nach Fig. 1 bis 5 die Spaltengruppen B bzw. B' zwar eine - in einer Ansicht in axialer Richtung - radiale Ausrichtung auf, d. h. die jeweils in einer gemeinsamen Spaltengruppe liegenden Facetten 12 des Reflektorkörpers 2 und somit entsprechend auch die Negativflächen 18 des Drückformkörpers 16 liegen mit ihren Mittelpunkten jeweils auf einer in der Axialansicht radial verlaufenden Geraden (siehe Fig. 1 und 5). Allerdings umfasst der Begriff "gitternetzartige Facetten-Struktur" beispielsweise auch Ausführungen, wie beispielsweise in Fig. 6 und 7 veranschaulicht, wobei die einzelnen Ringgruppen A bzw. A' von Gruppe zu Gruppe um jeweils einen in Fig. 6 mit β₁ bis β₁₂ eingezeichneten Umfangsversatz gegeneinander um die Achse 6 verdreht sind, so dass die Spaltengruppen B bzw. B' in der Axialansicht - siehe dazu Fig. 6 und 7 - gegenüber der jeweiligen radialen Geraden von innen nach außen geringfügig schräg und/oder - z. B. leicht spiralartig - gekrümmt verlaufen. Der jeweilige Umfangsversatz β₁ bis β ₁₂ kann z. B. im Bereich von 0° bis ± 4° liegen, also von Gruppe zu Gruppe wahlweise um 0° bis 4° in einer der beiden entgegengesetzten Umfangsrichtungen.

## Patentansprüche

1. Leuchten-Reflektor (1), bestehend aus einem hohlen, schalenförmig gewölbten Reflektorkörper (2) mit einer inneren Reflexionsfläche (4) und mit einem in Richtung seiner Längsmittelachse (6) zwischen einer hinteren, kleineren Leuchtmittelöffnung (8) und einer vorderen, größeren Lichtaustrittsöffnung (10) zunehmenden Innendurchmesser, wobei die Reflexionsfläche (4) in eine Vielzahl von strukturierten Facetten (12) unterteilt ist, die jeweils eine zumindest in einer Flächenrichtung (X und/oder Y) mit einem Krümmungsradius (R1/R2) gewölbt verlaufende Facettenfläche (14) aufweisen, und wobei die Facetten (12) in einer gittemetzartigen Struktur einerseits in Umfangsrichtung in konzentrischen Ringgruppen (A) und andererseits in radialsymmetrisch angeordneten, zwischen der Leuchtmittelöffnung (8) und der Lichtaustrittsöffnung (10) radial und axial von innen nach außen verlaufenden Spaltengruppen (B) angeordnet sind.
**dadurch gekennzeichnet, dass** die Facettenflächen (14) zumindest in einem Teilbereich von mindestens 50 % der Reflexionsfläche (4) hinsichtlich der Größe mindestens jeweils eines ihrer Krümmungsradien (R1 und/oder R2) derart ausgelegt sind, dass die innerhalb jeder Spaltengruppe (B) von innen nach außen hintereinanderliegenden Facetten (12) regelmäßig zwischen den einzelnen direkt benachbarten Facetten (12) abwechselnd ansteigende und wieder abfallende oder abfallende und wieder ansteigende Krümmungsradien (R1 und/oder R2) aufweisen.

2. Leuchten-Reflektor nach Anspruch 1,
**dadurch gekennzeichnet, dass** die Facettenflächen (14) in zwei zueinander insbesondere senkrechten Flächenrichtungen (X, Y) mit jeweils einem Krümmungsradius (R1, R2) gewölbt sind.

3. Leuchten-Reflektor nach Anspruch 2,
**dadurch gekennzeichnet, dass** die Facettenflächen (14) jeweils sphärisch gewölbt sind, wobei die zwei Krümmungsradien (R1, R2) jeder Facettenfläche (14) gleich groß sind.

4. Leuchten-Reflektor nach Anspruch 2,
**dadurch gekennzeichnet, dass** die zwei Krümmungsradien (R1, R2) jeder Facettenfläche (14) unterschiedlich groß sind.

5. Leuchten-Reflektor nach einem der Ansprüche 1 bis 4,
**dadurch gekennzeichnet, dass** die Facettenflächen (14) zum Inneren des Reflektorkörpers (2) hin konvex gewölbt sind.

6. Leuchten-Reflektor nach einem der Ansprüche 2 bis 5,
**dadurch gekennzeichnet, dass** eine erste Krümmungslinie (X) jeder Facettenfläche (14) in einer axialen Ebene des Reflektorkörpers (2) verläuft.

7. Leuchten-Reflektor nach einem der Ansprüche 2 bis 6,
**dadurch gekennzeichnet, dass** eine zweite Krümmungslinie (Y) jeder Facettenfläche (14) in Umfangsrichtung des Reflektorkörpers (2) verläuft.

8. Vorrichtung zur Herstellung eines Leuchten-Reflektors (1) nach einem der Ansprüche 1 bis 7, bestehend aus einem Drückformkörper (16) mit einer dem Inneren des herzustellenden Reflektorkörpers (2) angepassten Negativkontur mit entsprechenden Facetten-Negativflächen (18), wobei die Facetten-Negativflächen (18) in einer gitternetzartigen Struktur einerseits in Umfangsrichtung in konzentrischen Ringgruppen (A') und andererseits in radialsymmetrischen, radial und axial von innen nach außen verlaufenden Spaltengruppen (B') angeordnet sind,
**dadurch gekennzeichnet, dass** die Facetten-Negativflächen (18) zumindest in einem Teilbereich von mindestens 50 % der Außenfläche des Drückformkörpers (16) hinsichtlich der Größe zumindest jeweils eines ihrer Krümmungsradien (R1' und/oder R2') derart ausgelegt sind, dass die in jeder Spaltengruppe (B') von innen nach außen hintereinanderliegenden Facetten-Negativflächen (18) regelmäßig zwischen den einzelnen direkt benachbarten Facetten-Negativflächen (18) abwechselnd ansteigende und wieder abfallende oder abfallende und wieder ansteigende Krümmungsradien (R1' und/oder R2') aufweisen.

9. Vorrichtung nach Anspruch 8,
dadurch gekennzeichet, dass jeweils zwei direkt benachbarte und hinsichtlich ihrer Krümmungsradien unterschiedliche Facetten-Negativflächen (18) derart ausgelegt sind, dass der jeweils kleinere Krümmungsradius um mindestens 25 % kleiner als der jeweils größere Krümmungsradius ist.

10. Vorrichtung nach Anspruch 8 oder 9,
**dadurch gekennzeichnet, dass** die Facetten-Negativflächen (18) innerhalb jeder Ringgruppe (A') gleiche Krümmungsradien (R1' und/oder R2') aufweisen.

## Claims

1. Luminaire reflector (1), comprising a hollow reflector body (2) curved in a bowl shape, having an inner reflective surface (4) and having an inner diameter which increases in a direction of its longitudinal central axis (6) between a rear, smaller lamp opening (8) and front, larger light exit opening (10), the reflective surface (4) being divided into a multiplicity of structured facets (12) which each have a facet surface (14) extending in a curved manner with a radius of curvature (R1/R2) at least in one surface direction (X and/or Y), and the facets (12) being arranged in a grid-like structure, on the one hand, in a circumferential direction in concentric ring groups (A) and, on the other hand, in radially symmetrically arranged column groups (B) extending radially and axially from the inside outwards between the lamp opening (8) and the light exit opening (10),
**characterised in that** the facet surfaces (14) are designed, at least in a partial region of at least 50% of the reflective surface (4) with regard to the size of at least respectively one of their radii of curvature (R1 and/or R2), in such a manner that the facets (12) lying one behind the other from the inside outwards within each column group (B) have regularly between the individual directly adjacent facets (12) radii of curvature (R1 and/or R2) alternately rising and falling again or falling and rising again.

2. Luminaire reflector according to Claim 1,
**characterised in that** the facet surfaces (14) are curved in two surface directions (X, Y) which are in particular perpendicular to one another and have respectively one radius of curvature (R1, R2).

3. Luminaire reflector according to Claim 2,
**characterised in that** the facet surfaces (14) are each spherically curved, the two radii of curvature (R1, R2) of each facet surface (14) being of equal size.

4. Luminaire reflector according to Claim 2,
**characterised in that** the two radii of curvature (R1, R2) of each facet surface (14) are of different size.

5. Luminaire reflector according to one of Claims 1 to 4,
**characterised in that** the facet surfaces (14) are convexly curved towards the interior of the reflector body (2).

6. Luminaire reflector according to one of Claims 2 to 5,
**characterised in that** a first line of curvature (X) of each facet surface (14) extends in an axial plane of the reflector body (2).

7. Luminaire reflector according to one of Claims 2 to 6,
**characterised in that** a second line of curvature (Y) of each facet surface (14) extends in a circumferential direction of the reflector body (2).

8. Device for producing a luminaire reflector (1) according to one of Claims 1 to 7, comprising a spinning form (16) having a negative contour which is matched to the interior of the reflector body (2) to be produced and has corresponding facet negative surfaces (18), the facet negative surfaces (18) being arranged in a grid-like structure, on the one hand, in a circumferential direction in concentric ring groups (A') and, on the other hand, in radially symmetrical column groups (B') extending radially and axially from the inside outwards,
**characterised in that** the facet negative surfaces (18) are designed, at least in a partial region of at least 50% of the outer surface of the spinning form (16) with regard to the size of at least respectively one of their radii of curvature (R1' and/or R2'), in such a manner that the facet negative surfaces (18) lying one behind the other from the inside outwards in each column group (B') have regularly between the individual directly adjacent facet negative surfaces (18) radii of curvature (R1' and/or R2') alternately rising and falling again or falling and rising again

9. Device according to Claim 8,
**characterised in that** respectively two directly adjacent facet negative surfaces (18) which differ with respect to their radii of curvature are designed in such a manner that the respectively smaller radius of curvature is at least 25% smaller than the respectively larger radius of curvature.

10. Device according to Claim 8 or 9,
**characterised in that** the facet negative surfaces (18) within each ring group (A') have equal radii of curvature (R1' and/or R2').

## Revendications

1. Réflecteur à lampes (1) constitué d'un corps de réflecteur (2) creux, bombé de manière à présenter une forme de coque et pourvu d'une surface réfléchissante intérieure (4) et d'un diamètre intérieur augmentant en direction de son axe médian longitudinal (6) entre un orifice de moyen d'éclairage (8) arrière de plus petite taille et un orifice de sortie de lumière (10) avant de plus grande taille, dans lequel la surface réfléchissante (4) est divisée en une pluralité de facettes (12) structurées, lesquelles présentent respectivement une surface de facette (14) s'étendant de manière bombée au moins dans une direction de surface (X et/ou Y) selon un rayon de courbure (R1/R2), et dans lequel les facettes (12) sont disposées dans une structure de type quadrillage d'un côté dans une direction périphérique dans des groupes d'anneau (A) concentriques et de l'autre côté dans des groupes de colonne (B) disposés de manière symétrique radialement, s'étendant radialement et axialement de l'intérieur vers l'extérieur entre l'orifice de moyen lumineux (8) et l'orifice de sortie de lumière (10),
**caractérisé en ce que** les surfaces de facette (14) sont configurées au moins dans une zone partielle d'au moins 50 % de la surface réfléchissante (4) eu égard à la dimension au moins respectivement d'un de leurs rayons de courbure (R1 et/ou R2) de telle manière qu'elles présentent, au sein de chaque groupe de colonne (B) de facettes (12) se suivant les unes derrière les autres de l'intérieur vers l'extérieur, des rayons de courbure (R1 et/ou R2) augmentant puis diminuant à nouveau ou diminuant puis augmentant à nouveau en alternance de manière régulière entre les diverses facettes (12) directement adjacentes.

2. Réflecteur à lampes selon la revendication 1,
**caractérisé en ce que** les surfaces de facette (14) sont bombées selon respectivement un rayon de courbure (R1, R2) dans deux directions de surface (X, Y) en particulier perpendiculaires l'une par rapport à l'autre.

3. Réflecteur à lampes selon la revendication 2,
**caractérisé en ce que** les surfaces de facette (14) sont bombées respectivement de manière sphérique, dans lequel les deux rayons de courbure (R1, R2) de chaque surface de facette (14) présentent la même taille.

4. Réflecteur à lampes selon la revendication 2,
**caractérisé en ce que** les deux rayons de courbure (R1, R2) de chaque surface de facette (14) présentent une taille différente.

5. Réflecteur à lampes selon l'une quelconque des revendications 1 à 4,
**caractérisé en ce que** les surfaces de facette (14) sont bombées de manière convexe en direction de l'intérieur du corps de réflecteur (2).

6. Réflecteur à lampes selon l'une quelconque des revendications 2 à 5,
**caractérisé en ce qu'**une première ligne de courbure (X) de chaque surface de facette (14) s'étend dans un plan axial du corps de réflecteur (2).

7. Réflecteur à lampes selon l'une quelconque des revendications 2 à 6,
**caractérisé en ce qu'**une deuxième ligne de courbure (Y) de chaque surface de facette (14) s'étend dans la direction périphérique du corps de réflecteur (2).

8. Dispositif servant à fabriquer un réflecteur à lampes (1) selon l'une quelconque des revendications 1 à 7, constitué d'un corps mis en forme par repoussage (16) pourvu d'un contour négatif adapté à l'intérieur du corps de réflecteur (2) à fabriquer et doté de surfaces négatives de facette (18) correspondantes, dans lequel les surfaces négatives de facette (18) sont disposées dans une structure de type quadrillage d'un côté dans la direction périphérique dans des groupes d'anneau (A') concentriques et de l'autre côté dans des groupes de colonne (B') symétriques radialement, s'étendant radialement et axialement de l'intérieur vers l'extérieur,
**caractérisé en ce que** les surfaces négatives de facette (18) sont configurées au moins dans une zone partielle d'au moins 50 % de la surface extérieure du corps mis en forme par repoussage (16) eu égard à la dimension au moins respectivement d'un de leurs rayons de courbure (R1' et/ou R2') de telle manière qu'elles présentent, dans chaque groupe de colonne (B') de surfaces négatives de facette (18) situées les unes derrière les autres de l'intérieur vers l'extérieur, des rayons de courbure (R1' et/ou R2') augmentant puis diminuant à nouveau ou diminuant et augmentant à nouveau en alternance de manière régulière entre les diverses surfaces négatives de facette (18) directement adjacentes.

9. Dispositif selon la revendication 8,
**caractérisé en ce que** respectivement deux surfaces négatives de facette (18) directement adjacentes et différentes eu égard à leurs rayons de courbure sont configurées de telle manière que chaque rayon de courbure respectif de plus petite taille est au moins 25 % plus petit que chaque rayon de courbure respectif de plus grande taille.

10. Dispositif selon la revendication 8 ou 9,
**caractérisé en ce que** les surfaces négatives de facette (18) présentent, au sein de chaque groupe d'anneau (A'), des rayons de courbure (R1' et/ou R2') identiques.
